# EUROPÄISCHE PATENTSCHRIFT

(11) **EP 3 336 290 B1**
(45) Veröffentlichungstag und Bekanntmachung des Hinweises auf die Patenterteilung: **29.12.2021**
(21) Anmeldenummer: 17201356.7
(22) Anmeldetag: 13.11.2017
(51) Int. Cl.: E05C 9/00, E05C 9/18

(54) **VERSCHLUSS FÜR EINE HINTERSCHNITTENE BESCHLAGNUT EINES TREIBSTANGENBESCHLAGES**
CLOSURE FOR AN UNDERCUT FITTING GROOVE OF A DRIVE ROD LINER
FERMETURE POUR UNE GORGE À ARMATURE À CONTRE-DÉPOUILLE D'UNE FERRURES DU TYPE À TIGE D'ENTRAÎNEMENT

(30) Priorität: 13.12.2016 DE 102016224882
(43) Veröffentlichungstag der Anmeldung: 20.06.2018
(73) Patentinhaber: Aug. Winkhaus GmbH & Co. KG, 48291 Telgte (DE)
(72) Erfinder: Kushtilov, Boyko, 48159 Münster (DE); Oeltjebruns, Henning, 48161 Münster (DE)

(56) Entgegenhaltungen:
- EP-A1- 2 060 713
- EP-A2- 1 867 822
- EP-A2- 2 546 438
- EP-A2- 2 754 803
- DE-A1- 19 859 546

## Beschreibung

Die Erfindung betrifft einen Verschluss für eine hinterschnittene Beschlagnut eines Treibstangenbeschlages eines Fensters, einer Fenstertür oder dergleichen, mit einem Treibstangenabschnitt, mit einem mit dem Treibstangenabschnitt verbundenen Schließzapfen und mit einer mit dem Schließzapfen in Verbindung stehenden Führungseinheit zur Hintergreifung von einer Hinterschneidung der Beschlagnut bildenden Stegen.

Aus der EP 2 546 438 A2 ist ein Treibstangenabschnitt mit einem darauf befestigten Schließzapfen bekannt. Der Schließzapfen ist mit einem unterhalb des Treibstangenabschnitts angeordneten Halteelement verbunden. Das Haltelement lässt sich von einer Montagestellung, in der es zwischen die Stege der Beschlagnut einführbar ist, in eine Betriebsstellung, in der es die Stege hintergreift, verdrehen.

Aus der EP 1 179 110 A1 ist ein Riegelstangenbeschlag bekannt geworden, bei dem ein Treibstangenabschnitt von der Längsseite der Beschlagnut montierbar ist. Der Treibstangenabschnitt hat hierzu Führungsmittel, welche elastisch federnd die Hinterschneidung bildende Stege hintergreifen. Würde man einen Schließzapfen auf dem Treibstangenabschnitt montieren, müssten die federnden Führungsmittel die Betriebskräfte in die Beschlagnut übertragen.

Der Erfindung liegt das Problem zugrunde, einen Verschluss der eingangs genannten Art so weiter zu bilden, dass er einfach montierbar ist und hohe Kräfte abzustützen vermag.

Dieses Problem wird erfindungsgemäß dadurch gelöst, dass
die Führungseinheit eine obere Platte und eine untere Platte aufweist, dass in einer Montagestellung die obere Platte gegenüber der unteren Platte beweglich gehalten ist, so dass die Platten zwischen die Stege in die Beschlagnut einführbar sind, und in einer Betriebsstellung die obere Platte mit der unteren Platte fest verbunden ist, so dass die Platten zusammen breiter sind als die von den Stegen gebildete Hinterschneidung.

Durch diese Gestaltung lassen sich die Bauteile des Verschlusses in der Montagestellung von der Längsöffnung aus in die Beschlagnut einsetzen. Anschließend werden die Bauteile in die Betriebsstellung bewegt und damit der Verschluss an der Beschlagnut gesichert. Die Sicherung des Verschlusses erfolgt über die sehr steif gestaltbaren Platten. Damit ist der Verschluss einfach montierbar und vermag hohe Kräfte abzustützen.

Die relative Bewegung der unteren Platte gegenüber der oberen Platte in die hintergreifende Betriebsstellung gestaltet sich gemäß einer anderen vorteilhaften Weiterbildung der Erfindung besonders einfach, wenn die obere Platte gegenüber der unteren Platte in der Montagestellung gekippt ist und wenn die Platten in der Betriebsstellung parallel zueinander angeordnet sind. Durch diese Gestaltung können die untere Platte und die obere Platte von der Kippstellung, in der sie einfach zwischen die Stege eingeführt werden können, in die parallele Stellung, in der sie die Stege der Hinterschneidung hintergreifen, bewegt werden. Diese Gestaltung ermöglicht eine besonders prozesssichere Hintergreifung der Stege der Beschlagnut.

Zur Erhöhung der Stabilität des Verschlusses trägt es gemäß einer anderen vorteilhaften Weiterbildung der Erfindung bei, wenn die obere Platte einen Sockel aufweist, wenn der Sockel einen Schaft des Schließzapfens umschließt und wenn der Sockel eine Öffnung des Treibstangenabschnitts durchdringt. Ein weiterer Vorteil dieser Gestaltung besteht darin, dass der Treibstangenabschnitt nach der Montage den Verschluss bis auf den Schließzapfen und den Sockel abdeckt.

Häufig weisen die Schließzapfen an ihrem freien Ende eine radiale Verbreiterung auf. Diese Verbreiterung hintergreift im montierten Zustand eine Kante eines Schließblechs quer zur Schieberichtung der Treibstange. Man könnte daran denken, die Öffnung im Treibstangenabschnitt so groß zu gestalten, dass der Schließzapfen mit der Verbreiterung hindurch geführt werden kann. Dies führt jedoch zu einer unnötigen Schwächung des Treibstangenabschnitts insbesondere bei schmalen Beschlagnuten. Eine unnötige Schwächung des Treibstangenabschnitts lässt sich gemäß einer anderen vorteilhaften Weiterbildung der Erfindung einfach vermeiden, wenn der Sockel in Schieberichtung des Treibstangenabschnitts eine größere Erstreckung hat als quer zur Schieberichtung und wenn der Schließzapfen im Längsschnitt T-förmig gestaltet und gegenüber den Platten verdrehbar gehalten ist. Durch diese Gestaltung lässt sich der Schließzapfen mit der in Schieberichtung weisenden Verbreiterung durch die Öffnung montieren und anschließend verdrehen, so dass die Verbreiterung nach der Montage quer zur Schieberichtung angeordnet ist.

Die Halterung der Platten des Verschlusses in der Betriebsstellung gestaltet sich gemäß einer vorteilhaften Weiterbildung der Erfindung besonders einfach, wenn die obere Platte in Betriebsstellung gegen die untere Platte verschraubt ist. Weiterhin werden die Platten einfach bei der Verschraubung von der Kippstellung in die parallele Stellung bewegt. Damit lässt sich der Verschluss besonders einfach montieren.

Bei gelöster Verschraubung lassen sich die Platten gemäß einer anderen vorteilhaften Weiterbildung der Erfindung einfach in die gekippte Montagestellung bewegen, wenn die Verschraubung Senkkopfschrauben aufweist und wenn die obere Platte quer zur Schieberichtung des Treibstangenabschnitts verbreiterte Bohrungen hat. Weiterhin führen Senkkopfschrauben zu sehr kleinen Abmessungen der Verschraubung der Platten. Schraubenköpfe der Senkkopfschrauben sind zudem der offenen Seite der Beschlagnut zugewandt und damit zur Montage einfach zugänglich.

Die vorgesehenen Stellungen der Platten lassen sich bei der Montage des Verschlusses gemäß einer anderen vorteilhaften Weiterbildung der Erfindung einfach erreichen, wenn die untere Platte Führungsrippen zur Führung der oberen Platte in die Betriebsstellung aufweist.

Der Verschluss gestaltet sich gemäß einer anderen vorteilhaften Weiterbildung der Erfindung konstruktiv besonders einfach, wenn der Schließzapfen in Drehrichtung gegenüber denn Platten kraftschlüssig gehalten und in axialer Richtung formschlüssig verbunden ist. Vorzugsweise ist der Schließzapfen hierzu mit einer der Platten vernietet, so dass der Schließzapfen eine Presspassung in einer der Platten und einen Nietkopf hinter einer der Platten hat.

Zur weiteren Erhöhung der Stabilität des Verschlusses trägt es gemäß einer anderen vorteilhaften Weiterbildung der Erfindung bei, wenn der Schließzapfen oder der Sockel die Platten mit dem Treibstangenabschnitt in Schieberichtung des Treibstangenabschnitts verbindet. Durch diese Gestaltung werden in den Verschluss einwirkende Betriebskräfte von dem Schließzapfen unmittelbar über die Platten in die Stege der Beschlagnut eingeleitet. Der Treibstangenabschnitt wird hierbei nicht belastet. Beim Verstellen des Verschlusses überträgt jedoch der Treibstangenabschnitt Bewegungen unmittelbar auf den Sockel und verschiebt über diesen die Platten. Der Verschluss weist hierdurch zudem besonders wenige Bauteile auf und lässt sich einfach montieren.

Zur weiteren Erhöhung der Stabilität des Verschlusses trägt es gemäß einer anderen vorteilhaften Weiterbildung der Erfindung bei, wenn die obere Platte und die untere Platte dem freien Ende des Schließzapfens zugewandte Abwinklungen aufweisen. Die Abwinklungen stützen sich im montierten Zustand an den Stegen der Hinterschneidung ab. Vorzugsweise erstrecken sich die Abwinklungen über die gesamte Länge der Platten, so dass ein großflächiger Lastabtrag gewährleistet ist.

Die Führung des Treibstangenabschnitts gestaltet sich gemäß einer anderen vorteilhaften Weiterbildung der Erfindung besonders einfach, wenn der Treibstangenabschnitt Rasthaken zur Hintergreifung der Stege der Beschlagnut hat. Da der Treibstangenabschnitt nur Schubkräfte und keine Haltekräfte des Schließzapfens überträgt, benötigen die Rasthaken keine hohe Stabilität.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Verschluss,
- Fig. 2: vergrößert den Verschluss aus Figur 1 in einer Schnittdarstellung entlang der Linie II - II,
- Fig. 3: vergrößert den Verschluss aus Figur 2 in einer Schnittdarstellung entlang der Linie III - III,
- Fig. 4: perspektivisch den Verschluss vor der Montage,
- Fig. 5: perspektivisch den Verschluss bei der Montage,
- Fig. 6: perspektivisch den Verschluss nach der Montage.

Figur 1 zeigt ein Fenster mit einem gegen einen Rahmen 1 schwenkbaren Flügel 2. Der Flügel 2 lässt sich mittels eines Treibstangenbeschlages 3 in dem Rahmen 1 verriegeln. Der Treibstangenbeschlag 3 hat hierfür eine von einer Handhabe 4 antreibbare Treibstange 5 zur Ansteuerung mehrerer Verschlüsse 6.

Figur 2 zeigt eine Schnittdarstellung durch einen der Verschlüsse 6 aus Figur 1 in einer Schnittdarstellung entlang der Linie II - II. Der Verschluss 6 hat einen von einem Treibstangenabschnitt 7 der Treibstange 5 senkrecht zur Zeichenebene verfahrbaren Schließzapfen 8, welcher in der dargestellten Stellung in ein am Rahmen 1 befestigtes Schließblech 9 eindringt. Das Schließblech 9 hat eine Kante 10, welche von einer am freien Ende des Schließzapfens 8 angeordneten Verbreiterung 11 hintergriffen ist. Der Treibstangenabschnitt 7 ist in einer in dem Flügel 2 angeordneten Beschlagnut 12 geführt. Die Beschlagnut 12 hat eine von Stegen 13, 14 gebildete Hinterschneidung 15. Der Treibstangenabschnitt 7 hat Rasthaken 16, 17, mit denen er die Stege 13, 14 lose hintergreift. Der Schließzapfen 8 ist mit einer oberen Platte 18 verbunden, welche ihrerseits mit einer unteren Platte 19 verbunden ist. Die Platten 18, 19 haben jeweils in Richtung des freien Endes des Schließzapfens 8 weisende Abwinklungen 20, 21. Die Abwinklungen 20, 21 stützen sich an der Unterseite der Stege 13, 14 ab. Weiterhin hat die obere Platte 18 einen Sockel 22, in dem ein Schaft 23 des Schließzapfens 8 drehbar und axial unverschieblich geführt ist. Der Schließzapfen 8 hat eine Presspassung in dem Sockel 22 und hintergreift die obere Platte 18 mit einem Nietkopf. Der Sockel 11 durchdringt eine Öffnung 24 des Treibstangenabschnitts 7.

Figur 3 zeigt die flügelseitigen Bauteile des Verschlusses 6 in einer Schnittdarstellung entlang der Linie III - III aus Figur 2. Hierbei ist zu erkennen, dass die obere Platte 18 mit der unteren Platte 19 mittels zweier Senkkopfschrauben 25, 26 verschraubt ist. Der Treibstangenabschnitt 7 deckt den Verschluss 6 mit Ausnahme des Sockels 22 und des Schließzapfens 8 vollständig ab.

Zur Montage des Verschlusses 6 in der Beschlagnut 12 wird zunächst die Senkkopfschrauben 25, 26 gelöst, so dass sich die Platten 18, 19 in eine Montagestellung gegeneinander kippen lassen. Diese Stellung ist in Figur 4 dargestellt. Bohrungen 27, 28 für die Senkkopfschrauben 25, 26 sind quer zur vorgesehenen Verschieberichtung des Treibstangenabschnitts 7 verbreitert, so dass sich die Platten 18, 19 gegeneinander kippen lassen. In der in Figur 4 dargestellten Montagestellung lassen sich die Platten 18, 19 mit dem Schließzapfen 8 zwischen die Stege 13, 14 in die Beschlagnut 12 einführen.

Beim Anziehen der Senkkopfschrauben 25, 26 werden die Platten 18, 19 parallel zueinander ausgerichtet. Dabei gleitet die obere Platte 18 an Führungsrippen 29 der unteren Platte 19 entlang. Figur 5 zeigt den Verschluss 6 aus Figur 4 nach dem Anziehen der Senkkopfschrauben 25, 26. Die beiden Platten 18, 19 nehmen nun die in Figur 2 dargestellte Breite ein. Dies kennzeichnet eine Betriebsstellung, in der auf den Schließzapfen 8 einwirkende Kräfte über die Platten 18, 19 in die Stege 13, 14 der Beschlagnut 12 eingeleitet werden. In der in Figur 5 dargestellten Stellung des Verschlusses 6 lässt sich der Treibstangenabschnitt 7 senkrecht über den Schließzapfen 8 auf die Beschlagnut 12 drücken, bis die Rasthaken 16, 17 die in Figur 2 dargestellten Stege 13, 14 hintergreifen.

Zum Abschluss der Montage wird der Schließzapfen 8 um 90° gedreht, so dass er mit der Verbreiterung 11 die in Figur 2 dargestellte Kante 10 des Schließblechs 9 hintergreifen kann. Diese Stellung ist in Figur 6 dargestellt. Zur Vereinfachung der Zeichnung ist in Figur 6 der Treibstangenabschnitt 7 und das Schließblech 9 nicht dargestellt.

## Patentansprüche

1. Verschluss (6) für eine hinterschnittene Beschlagnut (12) eines Treibstangenbeschlages (3) eines Fensters, einer Fenstertür oder dergleichen, mit einem Treibstangenabschnitt (7), mit einem mit dem Treibstangenabschnitt (7) verbundenen Schließzapfen (8) und mit einer mit dem Schließzapfen (8) in Verbindung stehenden Führungseinheit zur Hintergreifung von eine Hinterschneidung (15) der Beschlagnut (12) bildenden Stegen (13, 14), **dadurch gekennzeichnet, dass** die Führungseinheit eine obere Platte (18) und eine untere Platte (19) aufweist, dass in einer Montagestellung die obere Platte (18) gegenüber der unteren Platte (19) beweglich gehalten ist, so dass die Platten (18, 19) zwischen die Stege (13, 14) in die Beschlagnut (12) einführbar sind, und in einer Betriebsstellung die obere Platte (18) mit der unteren Platte (19) fest verbunden ist, so dass die Platten (18, 19) zusammen breiter sind als die von den Stegen (13, 14) gebildete Hinterschneidung (15).

2. Verschluss nach Anspruch 1, **dadurch gekennzeichnet, dass** die obere Platte (18) gegenüber der unteren Platte (19) in der Montagestellung gekippt ist und dass die Platten (18, 19) in der Betriebsstellung parallel zueinander angeordnet sind.

3. Verschluss nach Anspruch 1 oder 2, **dadurch gekennzeichnet, dass** die obere Platte (18) einen Sockel (22) aufweist, dass der Sockel (22) einen Schaft (23) des Schließzapfens (8) umschließt und dass der Sockel (22) eine Öffnung (24) des Treibstangenabschnitts (7) durchdringt.

4. Verschluss nach Anspruch 3, **dadurch gekennzeichnet, dass** der Sockel (22) in Schieberichtung des Treibstangenabschnitts (7) eine größere Erstreckung hat als quer zur Schieberichtung und dass der Schließzapfen (8) im Längsschnitt T-förmig gestaltet und gegenüber den Platten (18, 19) verdrehbar gehalten ist.

5. Verschluss nach einem der Ansprüche 1 bis 4, **dadurch gekennzeichnet, dass** die obere Platte (18) in Betriebsstellung gegen die untere Platte (19) verschraubt ist.

6. Verschluss nach einem der Ansprüche 1 bis 5, **dadurch gekennzeichnet, dass** die Verschraubung Senkkopfschrauben (25, 26) aufweist und dass die obere Platte (18) quer zur Schieberichtung des Treibstangenabschnitts (7) verbreiterte Bohrungen (27, 28) hat.

7. Verschluss nach einem der Ansprüche 1 bis 6, **dadurch gekennzeichnet, dass** die untere Platte (19) Führungsrippen (29) zur Führung der obere Platte (18) in die Betriebsstellung aufweist.

8. Verschluss nach einem der Ansprüche 1 bis 7, **dadurch gekennzeichnet, dass** der Schließzapfen (8) in Drehrichtung gegenüber denn Platten (18, 19) kraftschlüssig gehalten und in axialer Richtung formschlüssig verbunden ist.

9. Verschluss nach einem der Ansprüche 1 bis 8, **dadurch gekennzeichnet, dass** der Schließzapfen (8) oder der Sockel (22) die Platten (18, 19) mit dem Treibstangenabschnitt (7) in Schieberichtung des Treibstangenabschnitts (7) verbindet.

10. Verschluss nach einem der Ansprüche 1 bis 9, **dadurch gekennzeichnet, dass** die obere Platte (18) und die untere Platte (19) dem freien Ende des Schließzapfens (8) zugewandte Abwinklungen (20, 21) aufweisen.

11. Verschluss nach einem der Ansprüche 1 bis 10, **dadurch gekennzeichnet, dass** der Treibstangenabschnitt (7) Rasthaken (16, 17) zur Hintergreifung der Stege (13, 14) der Beschlagnut (12) hat.

## Claims

1. A closure (6) for an undercut fitting groove (12) of a drive rod fitting (3) of a window, a French window or the like, with a drive rod section (7), with a locking pin (8) connected to the drive rod section (7) and with a guide unit connected to the locking pin (8) for rear engagement of an undercut (15) of the webs (13, 14) forming the fitting groove (12), **characterized in that** the guide unit has an upper plate (18) and a lower plate (19), **in that**, in an assembly position, the upper plate (18) is moveably held with respect to the lower plate (19), so that the plates (18, 19) are insertable into the fitting groove (12) between the webs (13, 14), and in an operating position, the upper plate (18) is firmly connected to the lower plate (19), so that the plates (18, 19) together are wider than the undercut (15) formed by the webs (13, 14).

2. The closure according to claim 1, **characterized in that** the upper plate (18) is tilted with respect to the lower plate (19) in the assembly position and that the plates (18, 19) are arranged parallel to each other in the operating position.

3. The closure according to claim 1 or 2, **characterized in that** the upper plate (18) has a base (22), **in that** the base (22) encompasses a shaft (23) of the locking pin (8) and **in that** the base (22) penetrates an opening (24) of the drive rod section (7) .

4. The closure according to claim 3, **characterized in that** the base (22) has a greater length in the sliding direction of the drive rod section (7) than transversely to the sliding direction and **in that** the locking pin (8) in the longitudinal section is T-shaped and is held rotatably with respect to the plates (18, 19) .

5. The closure according to any of claims 1 to 4, **characterized in that** the upper plate (18) in the operating position is screwed against the lower plate (19).

6. The closure according to any of claims 1 to 5, **characterized in that** the screw connection has countersunk screws (25, 26) and **in that** the upper plate (18) has boreholes (27, 28) widened transverse to the sliding direction of the drive rod portion (7).

7. The closure according to any of claims 1 to 6, **characterized in that** the lower plate (19) has guide ribs (29) for guiding the upper plate (18) into the operating position.

8. The closure according to any of claims 1 to 7, **characterized in that** the locking pin (8) in the direction of rotation is held non-positively with respect to the plates (18, 19) and in the axial direction is positively connected.

9. The closure according to any of claims 1 to 8, **characterized in that** the locking pin (8) or the base (22) connects the plates (18, 19) to the drive rod section (7) in the sliding direction of the drive rod section (7).

10. The closure according to any of claims 1 to 9, **characterized in that** the upper plate (18) and the lower plate (19) have angular sections (20, 21) facing the free end of the locking pin (8).

11. The closure according to any of claims 1 to 10, **characterized in that** the drive rod portion (7) has catch hooks (16, 17) for rear engagement of the webs (13, 14) of the fitting groove (12).

## Revendications

1. Fermeture (6) pour une rainure d'armature (12) contredépouillée d'une ferrure à crémone (3) d'une fenêtre, d'une porte-fenêtre ou similaire, avec une section de crémone (7), avec un tenon de fermeture (8) relié à la section de crémone (7) et avec une unité de guidage en liaison avec le tenon de fermeture (8) pour enserrer par l'arrière des nervures (13, 14) formant une contre-dépouille (15) de la rainure d'armature (12), **caractérisée en ce que** l'unité de guidage présente une plaque supérieure (18) et une plaque inférieure (19), que dans une position de montage la plaque supérieure (18) est retenue de manière mobile par rapport à la plaque inférieure (19), de sorte que les plaques (18, 19) peuvent être introduites entre les nervures (13, 14) dans la rainure d'armature (12), et dans une position de fonctionnement la plaque supérieure (18) est reliée fixement à la plaque inférieure (19), de sorte que les plaques (18, 19) sont conjointement plus larges que la contre-dépouille (15) formée par les nervures (13, 14).

2. Fermeture selon la revendication 1, **caractérisée en ce que** la plaque supérieure (18) est basculée par rapport à la plaque inférieure (19) dans la position de montage et que les plaques (18, 19) sont disposées parallèlement l'une à l'autre dans la position de fonctionnement.

3. Fermeture selon la revendication 1 ou 2, **caractérisée en ce que** la plaque supérieure (18) présente un socle (22), que le socle (22) entoure une tige (23) du tenon de fermeture (8) et que le socle (22) pénètre une ouverture (24) de la section de crémone (7).

4. Fermeture selon la revendication 3, **caractérisée en ce que** le socle (22) possède dans la direction de coulissement de la section de crémone (7) une étendue plus grande que transversalement à la direction de coulissement et que le tenon de fermeture (8) est conçu en forme de T en coupe longitudinale et retenu de manière à pouvoir tourner par rapport aux plaques (18, 19).

5. Fermeture selon l'une quelconque des revendications 1 à 4, **caractérisée en ce que** la plaque supérieure (18) est vissée contre la plaque inférieure (19) dans la position de fonctionnement.

6. Fermeture selon l'une quelconque des revendications 1 à 5, **caractérisée en ce que** le vissage présente des vis à tête fraisée (25, 26) et que la plaque supérieure (18) possède des trous (27, 28) élargis transversalement par rapport à la direction de coulissement de la section de crémone(7).

7. Fermeture selon l'une quelconque des revendications 1 à 6, **caractérisée en ce que** la plaque inférieure (19) présente des nervures de guidage (29) pour le guidage de la plaque supérieure (18) dans la position de fonctionnement.

8. Fermeture selon l'une quelconque des revendications 1 à 7, **caractérisée en ce que** le tenon de fermeture (8) est retenu à force par rapport aux plaques (18, 19) dans le sens de rotation et relié par complémentarité de formes dans la direction axiale.

9. Fermeture selon l'une quelconque des revendications 1 à 8, **caractérisée en ce que** le tenon de fermeture (8) ou le socle (22) relie les plaques (18, 19) à la section de crémone (7) dans la direction de coulissement de la section de crémone (7) .

10. Fermeture selon l'une quelconque des revendications 1 à 9, **caractérisée en ce que** la plaque supérieure (18) et la plaque inférieure (19) présentent des parties pliées (20, 21) tournés vers l'extrémité libre du tenon de fermeture (8).

11. Fermeture selon l'une quelconque des revendications 1 à 10, **caractérisée en ce que** la section de crémone (7) possède des crochets d'encliquetage (16, 17) pour l'enserrement par l'arrière des nervures (13, 14) de la rainure d'armature (12).
